# EUROPÄISCHE PATENTSCHRIFT

(11) **EP 3 237 740 B1**
(45) Veröffentlichungstag und Bekanntmachung des Hinweises auf die Patenterteilung: **24.03.2021**
(21) Anmeldenummer: 15816432.7
(22) Anmeldetag: 16.12.2015
(51) Int. Cl.: F02D 41/30, F02M 37/08, F02D 41/22, F02D 41/20, F04B 49/06, F04C 2/10, F04C 28/28, F04C 14/08

(54) **FÖRDERVORRICHTUNG UND VERFAHREN ZUM BEFÖRDERN VON KRAFTSTOFF FÜR EINEN VERBRENNUNGSMOTOR UND ZUM BEGRENZEN EINES SYSTEMDRUCKS**
A PUMP DEVICE AND A METHOD FOR SUPPLYING FUEL FOR AN INTERNAL COMBUSTION ENGINE AND TO LIMIT A SYSTEM PRESSURE
DISPOSITIF DE POMPAGE ET PROCÉDÉ POUR LA DISTRIBUTION DE CARBURANT POUR UN MOTEUR À COMBUSTION INTERNE ET POUR LA LIMITATION DE LA PRESSION DE SYSTÈME

(30) Priorität: 23.12.2014 DE 102014226972
(43) Veröffentlichungstag der Anmeldung: 01.11.2017
(73) Patentinhaber: Vitesco Technologies GmbH, 30165 Hannover (DE)
(72) Erfinder: GRAF, Rolf, 61479 Glashütten (DE)
(86) Internationale Anmeldenummer: PCT/EP2015/079931
(87) Internationale Veröffentlichungsnummer: WO 2016/102260

(56) Entgegenhaltungen:
- DE-A1-102008 041 126
- US-A- 4 728 264
- US-A1- 2012 156 057

## Beschreibung

### Technisches Gebiet

Die Erfindung betrifft eine Fördervorrichtung zum Befördern eines Mediums in einem Fahrzeug und zum Begrenzen eines Systemdrucks der Fördervorrichtung, ein Fahrzeug, ein Verfahren, ein Programmelement und ein computerlesbares Medium.

### Technischer Hintergrund

Üblicherweise können Kraftstoffsysteme von Kraftfahrzeugen ein mechanisches Druckbegrenzungsventil (DBV) zur Druckbegrenzung aufweisen, das bei Überschreiten eines bestimmten Kraftstoffdrucks öffnet und so einen weiteren Druckanstieg im System verhindert. Das Druckbegrenzungsventil kann als eine mechanische Komponente ausgeführt sein, die entweder in der Kraftstoffpumpe integriert sein kann, oder als separates Bauteil dem System hinzugefügt werden kann. Im Normalbetrieb ist üblicherweise dieses Bauteil nicht im Eingriff, kann aber die Systemkosten und die Ausfallwahrscheinlichkeit des Systems erhöhen.

Weiter kann die Möglichkeit bestehen, dass moderne Kraftfahrzeuge aus Kostengründen nicht mit einem Sensor zum Messen eines Kraftstoffdrucks ausgestattet werden. Daher kann es sein, dass für die Motorsteuerung keine direkte Möglichkeit besteht, durch eine Messung des Kraftstoffdrucks und der Vorgabewerte an die elektronische Pumpensteuerung auf den Zustand des Kraftstoffversorgungssystems zu schließen und gegebenenfalls einen Überdruck durch geeignete Maßnahmen zu begrenzen. Außerdem kann in modernen Fahrzeugen die Problematik bestehen, dass das Kraftstoffsystem sehr schnell unter Druck gesetzt werden muss, um einen raschen Start der Brennkraftmaschine durchzuführen, um praktisch vom ersten Moment an die Abgaswerte entsprechend den gesetzlichen Vorgaben einzuhalten. Die typisch geforderten Werte für die Druckanstiegszeiten in solchen Systemen können bei 100 ms bis 300 ms für einen Druckanstieg von einem Systemdruck 0 auf einen Systemdruck von etwa 4 - 6 bar liegen. Die geforderten Druckanstiegszeiten können erfordern, dass die Pumpstufe mit Beschleunigungsrampen maximaler Winkelbeschleunigung an der Strom- und Drehmomentgrenze des antreibenden Elektromotors betrieben wird, was zu Überschwüngen des Druckes im geförderten Medium führen kann. Außerdem kann es sein, dass bei gewissen Fahrzeugen die Motorsteuerung im ersten Moment des Starts noch kein geeignetes Steuersignal bereitstellen kann, da deren Initialisierung noch nicht vollständig abgeschlossen ist. Hier kann gegebenenfalls ein hoher Festwert für die Pumpendrehzahl ausgegeben werden, der dann bei kleiner Abnahmemenge ebenfalls zu sehr hohen Systemdrücken führen kann.

Aus der US 2012 0 156 057 A1 ist Kraftstofffördervorrichtung mit einer ersten Kraftstoffpumpe bekannt, die einen elektrisch getriebenen Motor aufweist. Eine Steuereinheit ist mit dem Motor der ersten Kraftstoffpumpe verbunden und ist befähigt, einen geschätzten Druck basierend auf einem Strom, der dem Motor zugeführt wird, und der Drehgeschwindigkeit des Motors zu bestimmen und den Motor so zu steuern, dass der geschätzte Druck relativ gleich dem Zieldruck ist.

Die US 4 728 264 A beschreibt einen drucksensiblen Schalter, der die Stromzufuhr unterbricht. In der DE 10 2008 041 126 A1 erkennt ein Raildrucksensor einen zu hohen Druck während einer Entprellzeit. Wird zudem nach Ablauf eines Zeitzählers, der nach dem Erkennen eines Ausfalls eines Druckregelventils zu laufen beginnt, ein zu hoher Druck erkannt, wird eine elektrische Kraftstoffpumpe abgeschaltet.

### Zusammenfassung der Erfindung

Es kann als Aufgabe der Erfindung angesehen werden, die Zuverlässigkeit von Fördervorrichtungen für Fahrzeuge zu erhöhen.

Diese Aufgabe wird gelöst durch die Gegenstände der unabhängigen Ansprüche. Weiterbildungen und Ausführungsformen sind der folgenden Beschreibung, den Figuren und den abhängigen Ansprüchen zu entnehmen.

Ein erster Aspekt der Erfindung betrifft eine Fördervorrichtung zum Befördern eines Mediums in einem Fahrzeug und zum Begrenzen eines Systemdrucks der Fördervorrichtung, welche eine Fahrzeugpumpe, einen Elektromotor zum Antreiben der Fahrzeugpumpe und eine Steuereinheit zum Steuern des Elektromotors aufweist. Die Fahrzeugpumpe ist eine Kraftstoffpumpe, welche zum Befördern von Kraftstoff für einen Verbrennungsmotor eines Fahrzeugs ausgeführt ist. Die Steuereinheit ist ausgeführt, eine aktuelle Drehzahl des Elektromotors und einen aktuellen Betriebsstrom des Elektromotors zu ermitteln.
Gemäß der Erfindung ist die Steuereinheit ausgeführt, basierend auf einem funktionellen Zusammenhang zwischen dem Systemdruck der Fördervorrichtung, dem Betriebsstrom des Elektromotors und der Drehzahl des Elektromotors einen aktuellen Systemdruck der Fördervorrichtung in Abhängigkeit der aktuellen Drehzahl und des aktuellen Betriebsstroms des Elektromotors zu berechnen.

Ferner ist die Steuereinheit ausgeführt, ein erstes Signal bezüglich einer Systemdrucküberschreitung der Fördervorrichtung zu erzeugen, wenn der aktuelle Betriebsstrom des Elektromotors einen vordefinierten

Betriebsstromgrenzwert überschreitet, wobei der vordefinierte Betriebsstromgrenzwert abhängig von der aktuellen Drehzahl des Elektromotors ist und aufgrund des funktionellen Zusammenhangs dem Systemdruckgrenzwert entspricht.

Gemäß der Erfindung ist die Steuereinheit ausgeführt, den aktuellen Betriebsstrom des Elektromotors und/oder die aktuelle Drehzahl des Elektromotors zu begrenzen oder zu reduzieren, wenn die Steuereinheit das erste Signal bezüglich der Systemdrucküberschreitung der Fördervorrichtung erzeugt.

Mit anderen Worten kann durch eine intelligente Auswertung des Betriebsstroms und der Drehzahl des Elektromotors der Systemdruck der Fördervorrichtung ohne Druckbegrenzungsventil begrenzt werden. Die erfindungsgemäße Steuereinheit kann somit das Druckbegrenzungsventil ersetzen. Da die Fördervorrichtung somit auf eine mechanische Komponente, die eine gewisse Ausfallswahrscheinlichkeit aufweisen kann, verzichten kann, kann insgesamt die Zuverlässigkeit der Fördervorrichtung erhöht werden. Ferner kann durch Regelung des Elektromotors der Systemdruck schneller und unabhängig von Vorgabewerten begrenzt werden, da ein direkter Zusammenhang zwischen Druck und Betriebsstrom bestehen. Ferner können mechanische Verzögerungen, welche unter anderem wegen Druckwellen in hydraulischen Leitungen auftreten können, vermieden werden. Auch Überschwinger des Systemdrucks und/oder Druckspitzen können rascher begrenzt werden.

Dabei kann der Begriff "Fördervorrichtung" in einem weiten Sinne verstanden werden. Das heißt, dass die im Einzelnen genannten Komponenten der Fördervorrichtung nicht zwingendermaßen eine gesamte bauliche Einheit bilden müssen. So können beispielsweise die Fahrzeugpumpe, der Elektromotor zum Antreiben der Fahrzeugpumpe und die Steuereinheit unterschiedliche, voneinander getrennte bauliche Einheiten beschreiben. Beispielsweise kann die Steuereinheit zum Steuern des Elektromotors ein Teil einer Motorsteuerung sein. Weiterhin ist auch möglich, dass verschiedene Komponenten der Fördervorrichtung zusammen eine bauliche Einheit bilden. Beispielsweise können die Fahrzeugpumpe und der Elektromotor zum Antreiben der Fahrzeugpumpe zusammen eine bauliche Einheit bilden. Ferner kann auch die Steuereinheit zum Steuern des Elektromotors zusammen mit der Fahrzeugpumpe und dem Elektromotor eine bauliche Einheit sein.

Im Zusammenhang mit der vorliegenden Erfindung kann die Fahrzeugpumpe auf unterschiedliche Arten realisiert sein. Beispielsweise kann die Fahrzeugpumpe eine Gerotorpumpe sein. Ferner kann die Fahrzeugpumpe als Schrauben- oder Rollenzellenpumpe ausgeführt sein. Es sind jedoch auch andere Ausführungen der Fahrzeugpumpe möglich. Dabei kann unter der Fahrzeugpumpe eine Pumpe, welche im Automobilbereich eingesetzt werden kann, verstanden werden. Der Elektromotor kann zum Befördern des Mediums mit der Fahrzeugpumpe verbunden sein, so dass dieser die Pumpe antreibt. Dabei kann der Elektromotor als mechanisch kommutierter bzw. DC-Motor oder als elektrisch kommutierter bzw. EC-Motor ausgeführt sein. Die vorliegende Erfindung ist hierbei beide Arten von Elektromotoren und auch auf andere Elektromotoren anwendbar.

Je nach Elektromotor kann es verschiedene Möglichkeiten geben, wie die Steuereinheit die aktuelle Drehzahl des Elektromotors ermitteln kann. Beispielsweise können elektrisch kommutierte Elektromotoren drehzahlgeregelt sein. Somit besteht die Möglichkeit, dass bei elektrisch kommutierten Elektromotoren die Steuereinheit die Drehzahl des Elektromotors von einer Regeleinheit des Elektromotors erhält. Ferner kann die Steuereinheit zum Steuern des Elektromotors und die Regeleinheit des Elektromotors die gleiche Einheit sein. Außerdem kann auch eine separate Ermittlung der Drehzahl des Elektromotors erfolgen. Beispielsweise kann bei mechanisch kommutierten Elektromotoren die Drehzahl des Elektromotors über das Überwachen von Stromrippeln des Elektromotors durch die Steuereinheit erfolgen. Unter dem Betriebsstrom des Elektromotors kann der Strom verstanden werden, der zum Antrieb des Elektromotors verbraucht wird. Beispielsweise kann darunter der Strom verstanden werden, der durch die Wicklungen des Elektromotors fließt. Mit anderen Worten kann unter dem Betriebsstrom des Elektromotors ein Phasenstrom des Elektromotors bei EC-Motoren verstanden werden. Als aktueller Betriebsstrom kann ein Effektivwert oder pseudo-Effektivwert des Betriebsstroms mit geeigneter Integrationszeit verwendet werden. Beispielsweise kann dafür über eine elektrische Periode oder eine Mechanische Umdrehung integriert werden. Bei DC-Motoren kann ein gleitender Mittelwert als aktueller Betriebsstrom verwendet werden. Dabei kann im Kontext der vorliegenden Erfindung unter "aktuell" verstanden werden, dass ein Betriebsstrom zum Zeitpunkt der Ermittlung verwendet wird. Dies schließt nicht aus, dass es sich beim Betriebsstrom um einen Mittelwert oder einen Effektivwert bzw. pseudo-Effektivwert handelt, der über einen gewissen Zeitraum definiert sein kann.

Im Kontext der vorliegenden Erfindung kann unter einer aktuellen Größe eine momentane Größe verstanden werden, wobei nicht ausgeschlossen wird, dass es sich bei der Größe um eine in einem bestimmten Zeitraum ermittelte Größe handelt. Bei der Größe kann es sich beispielsweise um einen Betriebsstrom, eine Drehzahl, einen Systemdruck oder um eine andere Größe handeln. Mit anderen Worten muss das Merkmal "aktuell" bzw. "momentan" in diesem Zusammenhang nicht eng ausgelegt werden.

Die Steuereinheit kann also ausgeführt sein, den ermittelten aktuellen Betriebsstrom des Elektromotors mit einem vordefinierten Betriebsstromgrenzwert zu vergleichen. Dieser Betriebsstromgrenzwert kann beispielsweise in einem entsprechenden Kennfeld der Steuereinheit gespeichert sein. Dabei kann unter dem vordefinierten Betriebsstromgrenzwert auch ein vorgegebener Betriebsstromgrenzwert verstanden werden. Dieser Betriebsstromgrenzwert kann beispielsweise fest in der Steuereinheit oder in einer Speichereinheit, auf welche die Steuereinheit zugreifen kann, gespeichert sein. Mit anderen Worten kann der vordefinierte Betriebsstromgrenzwert eine Betriebsstromgrenzwertkurve sein. Das heißt, der Betriebsstromgrenzwert kann mehrere Punkte einer Betriebsstromgrenzwertkurve umfassen. Somit kann der vordefinierte Betriebsstromgrenzwert für unterschiedliche Drehzahlen des Elektromotors unterschiedlich sein. Ferner kann der Betriebsstromgrenzwert auch von anderen Parametern abhängen, z. B. von der Spannung des Elektromotors.

Zwischen dem Systemdruck der Fördervorrichtung, dem Betriebsstrom des Elektromotors und der Drehzahl des Elektromotors kann ein funktioneller Zusammenhang bestehen. Der Systemdruck kann dabei beispielsweise den Druck des Mediums in der Fahrzeugpumpe und/oder in Zu- oder Ableitungen der Fahrzeugpumpe bezeichnen. Die Kurve, welche durch den von der aktuellen Drehzahl des Elektromotors abhängigen Betriebsstromgrenzwert beschrieben ist, kann eine Linie konstanten Drucks bzw. eine Isobare beschreiben. Anders formuliert kann der Betriebsstromgrenzwert einen Systemdruckgrenzwert definieren. Ferner kann die Steuereinheit ausgeführt sein, den aktuellen Betriebsstrom mit dem vordefinierten Betriebsstromgrenzwert für die aktuelle Drehzahl zu vergleichen. Beispielsweise kann die Steuereinheit ausgeführt sein, ein Kennfeld, in welchem der Betriebsstromgrenzwert für die aktuelle Drehzahl gespeichert ist, auszulesen und diesen Wert mit dem aktuellen Betriebsstrom zu vergleichen. Wenn der aktuelle Betriebsstrom den aktuellen Betriebsstromgrenzwert überschreitet, so erzeugt die Steuereinheit das erste Signal bezüglich der Betriebsstromüberschreitung. Dieses erste Signal kann beispielsweise an eine Regelungseinheit des Elektromotors und/oder an eine Motorsteuerung gesendet werden. Beispielsweise kann dieses erste Signal dazu führen, dass der Elektromotor derart geregelt wird, dass der Systemdruck in der Fördervorrichtung wieder sinkt. Auf diese Weise kann durch die Überwachung des Betriebsstroms und der Drehzahl des Elektromotors der Systemdruck der Pumpe überwacht und gesteuert werden.

Dabei muss es nicht erforderlich sein, dass die Steuereinheit vorerst einen Systemdruck ausrechnet, um eine Systemdrucküberschreitung zu erkennen. Ferner kann die Steuereinheit weitere Parameter wie z. B. die Temperatur des Kraftstoffes zur Ermittlung einer Systemdrucküberschreitung verwenden.

Ferner ist die Steuereinheit ausgeführt, das erste Signal bezüglich der Systemdrucküberschreitung der Fördervorrichtung zu erzeugen, wenn der berechnete aktuelle Systemdruck der Fördervorrichtung einen vordefinierten Systemdruckgrenzwert überschreitet.

Unter dem funktionellen Zusammenhang kann beispielsweise eine Formel verstanden werden, mit welcher der Systemdruck der Fördervorrichtung in Abhängigkeit des Betriebsstroms des Elektromotors und der Drehzahl des Elektromotors berechnet werden kann. Diese Formel kann beispielsweise in der Steuereinheit oder in einer Speichereinheit, auf welche die Steuereinheit zugreifen kann, gespeichert sein. Ferner kann der funktionelle Zusammenhang auch in Form einer Kurve oder in Form mehrerer Punkte definiert sein. Beispielsweise kann auf der Steuereinheit und/oder auf der Speichereinheit eine Mehrzahl von Punkten einer Systemdruckgrenzwertkurve gespeichert sein, welche eine Kurve gemäß dem funktionellen Zusammenhang beschreiben.

Auf diese Weise kann die Steuereinheit ermitteln, welcher Systemdruck in der Fördervorrichtung vorherrscht. Ferner kann die Steuereinheit konfiguriert werden, bei welchem Systemdruck das erste Signal bezüglich der Systemdrucküberschreitung der Fördervorrichtung erzeugt wird. Beispielsweise kann die Steuereinheit auch von einer anderen Einheit einen neuen bzw. einen geänderten Systemdruckgrenzwert erhalten, bei dessen Überschreiten das erste Signal erzeugt werden soll.

Typischerweise können Systemdrücke bzw. Arbeitsdrücke für moderne Kraftstoffsysteme in einem Bereich von etwa 2 bis 7 bar liegen. Der Systemdruckgrenzwert kann in einem Bereich von 5 bis 8 bar liegen. Der kritische Systemdruckgrenzwert kann in einem Bereich von 7 bis 8 oder in einem Bereich von 7 bis 9 bar liegen. Dabei können diese Grenzwerte systemabhängig sein, z.B. von der mechanischen Belastung der Leitungen. Die Grenzwerte können daher auch andere Werte aufweisen.

Gemäß einer weiteren beispielhaften Ausführungsform der Erfindung ist in der Steuereinheit der Fördervorrichtung ein pumpenspezifischer Verlauf des Betriebsstroms in Abhängigkeit von der Drehzahl bei gegebenem Druck gespeichert. Mit anderen Worten kann in der Steuereinheit eine Kurve konstanten Drucks bzw. eine Isobare gespeichert sein. Ferner können in der Steuereinheit der Fördervorrichtung mehrere pumpenspezifische Verläufe des Betriebsstroms in Abhängigkeit von der Drehzahl für unterschiedliche Drücke gespeichert sein.

Auf diese Weise kann die Steuereinheit ermitteln, ob die ermittelte Kombination von aktuellem Betriebsstrom und aktueller Drehzahl oberhalb, unterhalb oder auf der Kurve des pumpenspezifischen Verlaufs des Betriebsstroms positioniert ist. Somit kann die Steuereinheit auf einfache Weise ermitteln, ob der Systemdruckgrenzwert überschritten oder unterschritten wird.

Gemäß einer weiteren beispielhaften Ausführungsform der Erfindung ist die Steuereinheit ausgeführt, den aktuellen Betriebsstrom des Elektromotors und/oder die aktuelle Drehzahl des Elektromotors zu begrenzen oder zu reduzieren, wenn die Steuereinheit das erste Signal bezüglich der Systemdrucküberschreitung der Fördervorrichtung erzeugt.

Mit anderen Worten kann die Steuereinheit ausgeführt sein, den Betrieb des Elektromotors derart anzupassen, dass der Systemdruck der Fördervorrichtung begrenzt oder gesenkt wird. Darunter kann auch verstanden werden, dass die Steuereinheit einer Regeleinheit des Elektromotors ein Signal zur Begrenzung oder zur Senkung des Betriebsstroms und/oder der Drehzahl sendet. Die Regeleinheit kann dann den Betriebsstrom und/oder die Drehzahl begrenzen oder senken. Auf diese Weise kann die Steuereinheit der Systemdrucküberschreitung der Fördervorrichtung entgegenwirken und den Elektromotor so ansteuern, dass der Systemdruck wieder unterhalb des vordefinierten Systemdruckgrenzwerts ist.

Gemäß einer weiteren beispielhaften Ausführungsform der Erfindung ist die Steuereinheit ausgeführt, ein zweites Signal bezüglich einer kritischen Systemdrucküberschreitung der Fördervorrichtung zu erzeugen, wenn der berechnete aktuelle Systemdruck der Fördervorrichtung einen vordefinierten kritischen Systemdruckgrenzwert überschreitet. Ferner ist die Steuereinheit ausgeführt, die Fördervorrichtung abzuschalten, wenn die Steuereinheit das zweite Signal bezüglich der kritischen Systemdrucküberschreitung der Fördervorrichtung erzeugt und der Systemdruck der Fördervorrichtung den kritischen Systemdruckgrenzwert während einem vordefinierten Zeitraum überschreitet.

Mit anderen Worten kann ein zweiter Systemdruckgrenzwert, nämlich der kritische Systemdruckgrenzwert, in der Steuereinheit oder in einer Speichereinheit, auf welche die Steuereinheit zugreifen kann, gespeichert sein. Dieser kritische Systemdruckgrenzwert kann dabei höher sein als der Systemdruckgrenzwert. Beispielsweise kann es erforderlich sein, dass bei Überschreiten des kritischen Systemdruckgrenzwerts ein rasches Begrenzen des Systemdrucks der Fördervorrichtung erforderlich ist. Sollte dieser kritische Systemdruckgrenzwert während dem vordefinierten Zeitraum nicht unterschritten werden, so kann die Steuereinheit ausgeführt sein, die Fördervorrichtung abzuschalten. Auf diese Weise können Schäden an der Fördervorrichtung oder an anderen Komponenten verhindert werden, welche durch eine zu lange Überschreitung des kritischen Systemdruckgrenzwerts entstehen können. Mit anderen Worten kann die Steuereinheit ausgeführt sein, eine Notabschaltung der Fördervorrichtung vorzunehmen, wenn der kritische Systemdruckgrenzwert zu lange überschritten wird. Dabei kann das Merkmal "zu lange" bedeuten, dass die Überschreitung des kritischen Systemdruckgrenzwerts länger dauert als der vordefinierte Zeitraum.

Ein weiterer Aspekt der Erfindung betrifft ein Fahrzeug mit einer im Kontext der vorliegenden Erfindung beschriebenen Fördervorrichtung, wobei die Fahrzeugpumpe der Fördervorrichtung eine Kraftstoffpumpe zum Befördern von Kraftstoff für einen Verbrennungsmotor des Fahrzeugs ist.

Das Fahrzeug kann beispielsweise ein Kraftfahrzeug oder ein Lastkraftfahrzeug sein, welches durch den Verbrennungsmotor angetrieben wird. Ferner kann das Fahrzeug auch mit einem Hybridantrieb ausgestattet sein. Ferner sind die im Zusammenhang mit der Fördervorrichtung genannten Merkmale und Vorteile auch auf das Fahrzeug anwendbar. Weiterhin kann das Fahrzeug auch mit einer Steuereinheit, welche den Elektromotor der Fördervorrichtung erfindungsgemäß steuert, nachgerüstet worden sein.

Ein weiterer Aspekt der Erfindung betrifft ein Verfahren zum Befördern eines Mediums und zum Begrenzen eines Systemdrucks einer Fördervorrichtung, welche eine mit einem Elektromotor angetriebene Fahrzeugpumpe aufweist. Dabei weist das Verfahren den Schritt des Überwachens einer aktuellen Drehzahl und eines aktuellen Betriebsstroms des Elektromotors auf. Ferner weist das Verfahren den Schritt des Erzeugens eines ersten Signals bezüglich einer Systemdrucküberschreitung der Fördervorrichtung, wenn der aktuelle Betriebsstrom des Elektromotors einen vordefinierten Betriebsstromgrenzwert überschreitet, auf. Dabei ist der vordefinierte Betriebsstromgrenzwert abhängig von der aktuellen Drehzahl des Elektromotors.

Dabei können die Schritte des Verfahrens in unterschiedlichen Reihenfolgen und/oder parallel erfolgen. Dieses Verfahren kann ferner durch eine Steuereinheit einer im Kontext dieser Erfindung beschriebenen Fördervorrichtung durchgeführt werden. Somit sind die Merkmale, die im Zusammenhang mit der beschriebenen Fördervorrichtung genannt werden, auch auf Verfahren, die oben und im Folgenden beschrieben sind, anwendbar.

Gemäß einer beispielhaften Ausführungsform der Erfindung weist das Verfahren weiterhin den Schritt des Berechnens eines aktuellen Systemdrucks der Fördervorrichtung in Abhängigkeit der aktuellen Drehzahl und des aktuellen Betriebsstroms des Elektromotors basierend auf einem funktionellen Zusammenhang zwischen dem Systemdruck der Fördervorrichtung, dem Betriebsstrom des Elektromotors und der Drehzahl des Elektromotors auf. Ferner beinhaltet das Verfahren den Schritt des Erzeugens des ersten Signals bezüglich der Systemdrucküberschreitung der Fördervorrichtung, wenn der berechnete aktuelle Systemdruck der Fahrzeugpumpe einen vordefinierten Systemdruckgrenzwert überschreitet.

Ein weiterer Aspekt der Erfindung betrifft ein Programmelement, das, wenn es auf einem Prozessor ausgeführt wird, den Prozessor anleitet, ein im Kontext der vorliegenden Erfindung beschriebenes Verfahren auszuführen.

Dabei kann das Programmelement auf eine Steuereinheit einer Fördervorrichtung geladen werden, die die Schritte des Verfahrens ausführt. Das Programmelement kann ferner ein Teil eines Computerprogramms sein. Außerdem kann das Programmelement auch selbst ein selbstständiges Computerprogramm sein. Beispielsweise kann das Programmelement als Update ein bereits bestehendes Computerprogramm zum Ausführen des erfindungsgemäßen Verfahrens befähigen. Da das Programmelement ausgeführt ist, den Prozessor anzuleiten, ein im Kontext dieser Erfindung beschriebenes Verfahren auszuführen, treffen die im Zusammenhang mit dem Verfahren genannten Vorteile und Merkmale auch auf das Programmelement zu.

Ein weiterer Aspekt der Erfindung betrifft ein computerlesbares Medium, auf dem ein Programmelement gespeichert ist, das, wenn es auf einem Prozessor ausgeführt wird, den Prozessor anleitet, ein im Kontext der vorliegenden Erfindung beschriebenes Verfahren auszuführen.

Dabei kann das computerlesbare Medium als Speichermedium, zum Beispiel als USB-Stick, als CD, als DVD, als Festplatte oder als sonstiges Speichermedium angesehen werden. Ferner kann das computerlesbare Medium auch als Mikrochip ausgeführt sein, der eine Steuereinheit befähigt, das erfindungsgemäße Verfahren auszuführen.

Die beschriebenen Ausführungsformen betreffen gleichermaßen eine Fördervorrichtung, ein Fahrzeug, ein Verfahren, ein Programmelement und ein computerlesbares Medium, obwohl einzelne Ausführungsformen ausschließlich in Bezug zu der Fördervorrichtung, dem Fahrzeug, dem Verfahren, dem Programmelement oder dem computerlesbaren Medium beschrieben werden. Synergetische Effekte können sich aus verschiedenen Kombinationen der Ausführungsformen ergeben, auch wenn diese im Folgenden nicht beschrieben werden.

Weitere Merkmale, Vorteile und Anwendungsmöglichkeiten der Erfindung ergeben sich aus der nachfolgenden Beschreibung der Ausführungsbeispiele und der Figuren. Dabei bilden alle beschriebenen und/oder bildlich dargestellten Merkmale für sich und in beliebiger Kombination den Gegenstand der Erfindung auch unabhängig von ihrer Zusammensetzung in den einzelnen Ansprüchen oder deren Rückbezügen.

Kurze Beschreibung der Figuren
- Fig. 1: zeigt eine Fördervorrichtung gemäß einem Ausführungsbeispiel der Erfindung.
- Fig. 2: zeigt ein Diagramm gemäß einem Ausführungsbeispiel der Erfindung.
- Fig. 3: zeigt ein Fahrzeug gemäß einem Ausführungsbeispiel der Erfindung.
- Fig. 4: zeigt ein Flussdiagramm eines Verfahrens gemäß einem Ausführungsbeispiel der Erfindung.

Dabei sind die Figuren schematisch und nicht maßstabsgetreu dargestellt.

### Detaillierte Beschreibung der Figuren

In Fig. 1 ist eine Fördervorrichtung 100 zum Befördern eines Mediums in einem Fahrzeug und zum Begrenzen eines Systemdrucks der Fördervorrichtung gezeigt. Die Fördervorrichtung weist eine Fahrzeugpumpe 101, einen Elektromotor 102 zum Antreiben der Fahrzeugpumpe 101 und eine Steuereinheit 103 zum Steuern des Elektromotors 102, welcher einen Stator 110 und einen Rotor 111 umfasst, auf. Dabei ist die Steuereinheit ausgeführt, eine aktuelle Drehzahl des Elektromotors 102 und einen aktuellen Betriebsstrom des Elektromotors 102 zu ermitteln. Ferner ist die Steuereinheit ausgeführt, ein erstes Signal bezüglich einer Systemdrucküberschreitung der Fördervorrichtung 100 zu erzeugen, wenn der aktuelle Betriebsstrom des Elektromotors 102 einen vordefinierten Betriebsstromgrenzwert überschreitet, wobei der vordefinierte Betriebsstromgrenzwert abhängig von der aktuellen Drehzahl des Elektromotors 102 ist. Die Fahrzeugpumpe 101 ist in diesem Ausführungsbeispiel als Gerotorpumpe bzw. als Zahnringpumpe ausgeführt. Dabei läuft das treibende Zahnrad 104 exzentrisch in der Innenverzahnung 105 der Fahrzeugpumpe 101. Das Zahnrad 104 wird durch den Elektromotor 102 angetrieben. Durch die Rotation des Zahnrads 104 wird das Medium zwischen den Zahnlücken befördert, wodurch das Medium von einem Einlass 106 der Pumpe 101 zu einem Auslass 107 der Pumpe 101 in Pfeilrichtung 108 transportiert wird. Dabei ist die Gerotorpumpe rein beispielhaft und nicht einschränkend anzusehen. Die Erfindung kann für viele verschiedene Pumpenarten realisiert werden.

Gemäß einem weiteren, anhand von Fig. 1 dargestellten Ausführungsbeispiel ist die Steuereinheit 103 ausgeführt, ein Verfahren zum Begrenzen des Systemdrucks der Fahrzeugpumpe 101 auszuführen. Dabei weist das Verfahren den Schritt des Ermittelns der Drehzahl der Fahrzeugpumpe 101 auf. Dabei kann es sich, wenn der Elektromotor 102 der Fahrzeugpumpe 101 als elektrisch kommutierter Elektromotor ausgeführt ist, bei der Drehzahl um einen bekannten Wert handeln, da elektrisch kommutierte Elektromotoren typischerweise drehzahlgeregelt werden können. Bei mechanisch kommutierten Elektromotoren kann gegebenenfalls eine separate Ermittlung der Drehzahl über Stromrippel erfolgen, weil in bisherigen Systemen typischerweise keine Drehzahlregelung implementiert sein muss. Ferner umfasst das Verfahren das Ermitteln des Phasenstroms des Elektromotors 102. Ferner erfolgt gemäß dem Verfahren das Zuführen eines Wertes, der die Drehzahl der Fahrzeugpumpe 101 repräsentiert, und eines Wertes, der den Phasenstrom der Fahrzeugpumpe 101 repräsentiert, zu einer Auswerteeinheit. Diese Auswerteeinheit kann beispielsweise ein Teil der Steuereinheit 103 sein. Ferner kann die Auswerteeinheit auch eine weitere Komponente der Fördervorrichtung 100 sein, die in Fig. 1 der Übersichtlichkeit halber nicht dargestellt ist. Das Verfahren beinhaltet weiterhin den Schritt des Ermittelns des von der Kraftstoffpumpe 101 erzeugten aktuellen Drucks in der Auswerteeinheit. Ferner erfolgen gemäß dem Verfahren das Vergleichen des aktuellen Drucks mit einem ersten Druckgrenzwert und das Erzeugen eines Signals bei Überschreiten ersten Druckgrenzwerts. Der erste Druckgrenzwert kann dem Betriebsdruckgrenzwert entsprechen.

Ferner kann die Steuereinheit 103 ausgeführt sein, beim Erzeugen des Signals bei Überschreiten des ersten Druckgrenzwerts weitere Maßnahmen folgen zu lassen. Dabei kann die Steuereinheit im typischen Normalbetrieb den Systemdruck auf einen bestimmten Vorgabewert regeln, indem der aktuelle Betriebsstrom des Elektromotors 102 auf einen drehzahlabhängigen Stromwert, welcher in einem Kennfeld gespeichert ist, geregelt wird. Dabei kann der Steuereinheit 103 ein Drucksollwert von einer übergeordneten Steuerung der Brennkraftmaschine kommuniziert werden, welcher durch Regeln des Betriebsstroms erreicht werden soll. Ferner kann die Steuereinheit im Fehlerbetrieb ein typisches Verhaltensmuster aufweisen. Beispielsweise kann ein solches Verhaltensmuster aufgerufen werden, wenn gar kein Kraftstoff mehr abgenommen wird und der geforderte erste Druckgrenzwert bei sehr geringen Abnahmemengen nicht mehr eingehalten werden kann, weil beispielsweise eine minimale Drehzahl nicht unterschritten werden kann. Gegebenenfalls kann die Steuereinheit 103 versuchen, den Systemdruck der Fahrzeugpumpe 101 auf einen bestimmten Wert unterhalb des ersten Druckgrenzwerts zu begrenzen, indem der Strom auf einen drehzahlabhängigen Wert entsprechend einem Kennfeld begrenzt wird. Ferner kann auch die Drehzahl des Elektromotors 102 oder eine Kombination aus Drehzahl und Betriebsstrom begrenzt werden. Bei Überschreiten eines zweiten Druckgrenzwerts kann die Steuereinheit ein zweites Signal erzeugen. Der zweite Druckgrenzwert kann beispielsweise dem kritischen Systemdruckgrenzwert entsprechen. Die Steuereinheit kann versuchen, den Systemdruck der Fahrzeugpumpe 101 auf einen bestimmten Wert unterhalb zweiten Druckgrenzwert durch Begrenzen des Stroms auf einen drehzahlabhängigen Wert entsprechend einem Kennfeld oder durch Begrenzen der Drehzahl oder durch eine Kombination aus beidem zu reduzieren. Ferner kann die Steuereinheit auch ausgeführt sein, die Fördervorrichtung 100 bzw. die Pumpe 101 direkt abzuschalten, wenn der zweite Druckgrenzwert eine gewisse Zeit nicht begrenzt werden konnte. Dies dient zum Systemschutz, damit beispielsweise größere Schäden vermieden werden können. Ferner kann die Steuereinheit auch ausgeführt sein, eine Warnmeldung zu erzeugen, welche beispielsweise an die Motorsteuerung gesendet wird, dass die Pumpe abgeschaltet ist. Die Motorsteuerung kann dann entsprechende Maßnahmen treffen. Gegebenenfalls kann die Steuereinheit 103 einen Neuanlauf der Fördervorrichtung 100 erfolgen lassen, bei welchem weiterhin ein aktives Steuersignal mit der Information "Pumpe aktiv" bzw. mit gültigem Druck oder Drehzahlvorgabewert definiert ist.

Ferner ist in Fig. 1 ein computerlesbares Medium 109 dargestellt, auf welchem beispielsweise das Verfahren, welches durch die Steuereinheit 103 ausgeführt wird, gespeichert ist. Ferner kann auf dem computerlesbaren Medium auch ein funktioneller Zusammenhang zwischen Betriebsstrom des Elektromotors 102, Drehzahl des Elektromotors 102 und Systemdruck der Fahrzeugpumpe 101 gespeichert sein.

In Fig. 2 ist ein Diagramm gemäß einem Ausführungsbeispiel der Erfindung dargestellt. Dieses Diagramm beinhaltet eine erste Achse 201, welche die Drehzahl des Elektromotors bezeichnet, und eine zweite Achse 202, welche den Betriebsstrom bzw. die Energieaufnahme des Elektromotors 102 darstellt. Die erste Achse 201 kann alternativ auch die Pumpenspannung bezeichnen. Beispielsweise kann es sein, dass bei mechanisch kommutierten Elektromotoren die Drehzahlbestimmung nicht direkt möglich ist. Dabei sind die Einheiten in der Fig. 2 nicht konkret spezifiziert. Beispielsweise ist die Einheit der Achse 201 Umdrehungen pro Minute und die Einheit der Achse 202 ist Ampere. Ferner sind im Diagramm verschiedene Kurven 205, 206, 207, 208 und 209 dargestellt, welche die Stromaufnahme des Elektromotors abhängig von der Drehzahl darstellen. Die Kurve 205 entspricht dabei einem pumpenspezifischen Verlauf des Betriebsstroms für unterschiedliche Drehzahlen bei einem konstanten Systemdruck der Fahrzeugpumpe P0. Die Kurve 206 zeigt den pumpenspezifischen Verlauf des Betriebsstroms bei einem konstanten Druck P1, die Kurve 207 bei einem konstanten Druck P2, die Kurve 208 bei einem konstanten Druck P3 und die Kurve 209 bei einem konstanten Druck P4. Dabei sind die Drücke P0 bis P4 in aufsteigender Reihenfolge benannt, das heißt, der Druck P0 ist kleiner als der Druck P1, der Druck P1 ist kleiner als der Druck P2, der Druck P2 ist kleiner als der Druck P3 und der Druck P3 ist kleiner als der Druck P4, was auch durch den Pfeil 210 dargestellt ist. Ferner sind in Fig. 2 Systemdruckgrenzwertkurven 203 und 204 dargestellt. So ist in Fig. 2 sichtbar, dass die Kurven 204 und 203 abhängig von der in der Achse 201 dargestellten Drehzahl sind. Die Kurve 203 entspricht dabei dem vordefinierten Systemdruckgrenzwert und die Kurve 204 dem kritischen Systemdruckgrenzwert.

Die Steuereinheit 103 ist ausgeführt, die Drehzahl und den Betriebsstrom des Elektromotors 102 zu ermitteln. Wenn die Kombination aus der ermittelten Drehzahl und dem ermittelten Betriebsstrom einen Punkt ergibt, der im Diagramm 200 unterhalb der Kurve 203 angeordnet ist, so ist der Systemdruckgrenzwert nicht überschritten, wenn der Punkt, der sich aus ermittelter Drehzahl und ermitteltem Betriebsstrom ergibt, zwischen den Kurven 203 und 204 liegt, so ist der Systemdruckgrenzwert überschritten und der kritische Systemdruckgrenzwert unterschritten, so dass die Steuereinheit 103 das erste Signal erzeugt. Wenn der aus ermittelter Drehzahl und ermitteltem Betriebsstrom resultierende Punkt oberhalb der Kurve 204 angeordnet ist, so ist der Systemdruckgrenzwert und der kritische Systemdruckgrenzwert überschritten, so dass auch das zweite Signal erzeugt wird. Die Systemdruckgrenzwerte bzw. Systemdruckgrenzwertkurven 203 und 204 können auf der Steuereinheit 103 gespeichert sein. Ferner kann auch nur eine der Systemdruckgrenzwertkurven 203 oder 204 auf der Steuereinheit gespeichert sein. Dabei können auch Daten oder Punkte, welche die Systemdruckgrenzwerte bzw. Systemdruckgrenzwertkurven 203 und 204 definieren, auf der Steuereinheit 103 gespeichert sein.

In Fig. 3 ist ein Fahrzeug 300 gemäß einem Ausführungsbeispiel der Erfindung dargestellt. Das Fahrzeug weist einen Verbrennungsmotor 301, einen Kraftstofftank 302 und eine Fördervorrichtung 100, welche im Kontext der vorliegenden Erfindung beschrieben ist, auf, die den Verbrennungsmotor 301 mit Kraftstoff vom Kraftstofftank 302 versorgt. Die Fördervorrichtung 100 beinhaltet eine Pumpe 101, einen Elektromotor 102 und eine Steuereinheit 103. Die Steuereinheit kann dabei beispielsweise Teil der Motorsteuerung sein oder auch nachträglich nachgerüstet worden sein, um die Zuverlässigkeit der Fördervorrichtung 100 zu verbessern.

In Fig. 4 ist ein Flussdiagramm eines Verfahrens zum Befördern eines Mediums und zum Begrenzen eines Systemdrucks einer Fördervorrichtung, welche eine mit einem Elektromotor angetriebene Fahrzeugpumpe aufweist, dargestellt. Dabei umfasst das Verfahren die Schritte des Überwachens einer aktuellen Drehzahl und eines aktuellen Betriebsstroms des Elektromotors S1 und des Erzeugens eines ersten Signals bezüglich einer Systemdrucküberschreitung der Fördervorrichtung, wenn der aktuelle Betriebsstrom des Elektromotors einen vordefinierten Betriebsstromgrenzwert überschreitet S2. Dabei ist der vordefinierte Betriebsstromgrenzwert abhängig von der aktuellen Drehzahl des Elektromotors.

## Patentansprüche

1. Verfahren zum Befördern von Kraftstoff und zum Begrenzen eines Systemdrucks einer Fördervorrichtung, welche eine mit einem Elektromotor angetriebene Kraftstoffpumpe aufweist, welche zum Befördern von Kraftstoff für einen Verbrennungsmotor eines Fahrzeugs ausgeführt ist, das Verfahren aufweisend die Schritte:
Ermitteln einer aktuellen Drehzahl und eines aktuellen Betriebsstroms des Elektromotors (S1);
Berechnen eines aktuellen Systemdrucks der Fördervorrichtung in Abhängigkeit der aktuellen Drehzahl und des aktuellen Betriebsstroms des Elektromotors basierend auf einem funktionellen Zusammenhang zwischen dem Systemdruck der Fördervorrichtung, dem Betriebsstrom des Elektromotors und der Drehzahl des Elektromotors; Erzeugen eines ersten Signals bezüglich einer Systemdrucküberschreitung der Fördervorrichtung, wenn der aktuelle Betriebsstrom des Elektromotors einen vordefinierten Betriebsstromgrenzwert überschreitet (S2);
wobei der vordefinierte Betriebsstromgrenzwert abhängig von der aktuellen Drehzahl des Elektromotors ist und dem Systemdruckgrenzwert entspricht; und
Begrenzen oder Reduzieren des aktuellen Betriebsstroms des Elektromotors und/oder der aktuellen Drehzahl des Elektromotors, wenn das erste Signal bezüglich der Systemdrucküberschreitung der Fördervorrichtung erzeugt wird.

2. Computerprogramm, umfassend Befehle, die bei der Ausführung des Programms durch eine Steuereinheit der Fördervorrichtung (100) gemäß Anspruch 4 diese veranlasst, das Verfahren nach Anspruch 1 auszuführen.

3. Computerlesbares Medium (109), auf dem das Computerprogramm nach Anspruch 2 gespeichert ist.

4. Fördervorrichtung (100) zum Befördern von Kraftstoff und zum Begrenzen eines Systemdrucks der Fördervorrichtung, die Fördervorrichtung aufweisend:
eine Kraftstoffpumpe (101), welche zum Befördern von Kraftstoff für einen Verbrennungsmotor eines Fahrzeugs ausgeführt ist;
einen Elektromotor (102) zum Antreiben der Kraftstoffpumpe;
eine Steuereinheit (103) zum Steuern des Elektromotors;
wobei die Steuereinheit ausgeführt ist, das Verfahren nach Anspruch 1 auszuführen.

5. Fördervorrichtung nach Anspruch 4,
wobei in der Steuereinheit der Fördervorrichtung ein pumpenspezifischer Verlauf (203, 204, 205, 206, 207, 208, 209) des Betriebsstroms in Abhängigkeit von der Drehzahl bei gegebenem Druck gespeichert ist.

6. Fördervorrichtung nach Anspruch 5,
wobei die Steuereinheit ausgeführt ist, ein zweites Signal bezüglich einer kritischen Systemdrucküberschreitung der Fördervorrichtung zu erzeugen, wenn der berechnete aktuelle Systemdruck der Fördervorrichtung einen vordefinierten kritischen Systemdruckgrenzwert überschreitet; und
wobei die Steuereinheit ausgeführt ist, die Fördervorrichtung abzuschalten, wenn die Steuereinheit das zweite Signal bezüglich der kritischen Systemdrucküberschreitung der Fördervorrichtung erzeugt und der Systemdruck der Fördervorrichtung den kritischen Systemdruckgrenzwert während einem vordefinierten Zeitraum überschreitet.

7. Fahrzeug (300) mit einer Fördervorrichtung (100) nach einem der Ansprüche 4 bis 6.

## Claims

1. Method for delivering fuel and for limiting a system pressure of a delivery device, which delivery device has a fuel pump which is driven by means of an electric motor and which is designed for delivering fuel for an internal combustion engine of a vehicle, the method having the steps:
ascertaining a present rotational speed and a present operating current of the electric motor (S1);
calculating a present system pressure of the delivery device as a function of the present rotational speed and the present operating current of the electric motor on the basis of a functional relationship between the system pressure of the delivery device, the operating current of the electric motor and the rotational speed of the electric motor; generating a first signal relating to a system pressure exceedance of the delivery device if the present operating current of the electric motor exceeds a predefined operating current threshold value (S2);
wherein the predefined operating current threshold value is dependent on the present rotational speed of the electric motor and corresponds to the system pressure threshold value; and
limiting or reducing the present operating current of the electric motor and/or the present rotational speed of the electric motor if the signal relating to the system pressure exceedance of the delivery device is generated.

2. Computer program comprising commands which, when the program is executed by a control unit of the delivery device (100) according to Claim 4, commands said control unit to carry out the method according to Claim 1.

3. Computer-readable medium (109) on which the computer program according to Claim 2 is stored.

4. Delivery device (100) for delivering fuel and for limiting a system pressure of the delivery device, the delivery device having:
a fuel pump (101) which is designed for conveying fuel for an internal combustion engine of a vehicle;
an electric motor (102) for driving the fuel pump;
a control unit (103) for controlling the electric motor;
wherein the control unit is designed to carry out the method according to Claim 1.

5. Delivery device according to Claim 4,
wherein, in the control unit of the delivery device, there is stored a pump-specific profile (203, 204, 205, 206, 207, 208, 209) of the operating current as a function of the rotational speed at a given pressure.

6. Delivery device according to Claim 5,
wherein the control unit is designed to generate a second signal relating to a critical system pressure exceedance of the delivery device if the calculated present system pressure of the delivery device exceeds a predefined critical system pressure threshold value; and
wherein the control unit is designed to deactivate the delivery device if the control unit generates the second signal relating to the critical system pressure exceedance of the delivery device and the system pressure of the delivery device exceeds the critical system pressure threshold value during a predefined time period.

7. Vehicle (300) having a delivery device (100) according to any of Claims 4 to 6.

## Revendications

1. Procédé de transport de carburant et de limitation d'une pression de système d'un dispositif de transport qui comporte une pompe à carburant entraînée par un moteur électrique et conçue pour transporter du carburant destiné à un moteur à combustion interne d'un véhicule, le procédé comprenant les étapes suivantes :
déterminer une vitesse de rotation actuelle et un courant de fonctionnement actuel du moteur électrique (S1) ;
calculer une pression de système actuelle du dispositif de transport en fonction de la vitesse de rotation actuelle et du courant de fonctionnement actuel du moteur électrique sur la base d'une relation fonctionnelle entre la pression de système du dispositif de transport, du courant de fonctionnement du moteur électrique et de la vitesse de rotation du moteur électrique ;
générer un premier signal relatif à un dépassement de pression de système par le dispositif de transport si le courant de fonctionnement actuel du moteur électrique dépasse une valeur limite prédéfinie du courant de fonctionnement (S2) ;
la valeur limite prédéfinie du courant de fonctionnement dépendant de la vitesse de rotation actuelle du moteur électrique et correspondant à la valeur limite de la pression de système ; et
limiter ou réduire le courant de fonctionnement actuel du moteur électrique et/ou la vitesse de rotation actuelle du moteur électrique lorsque le premier signal relatif au dépassement de la pression de système par le dispositif de transport est généré.

2. Logiciel comprenant des instructions qui, lorsque le logiciel est exécuté par une unité de commande du dispositif de transport (100) selon la revendication 4, ordonnent à celui-ci de mettre en œuvre le procédé selon la revendication 1.

3. Support (109) lisible par ordinateur, sur lequel le logiciel selon la revendication 2 est mémorisé.

4. Dispositif de transport (100) destiné à fournir du carburant et à limiter une pression de système du dispositif de transport, le dispositif de transport comportant :
une pompe à carburant (101) conçue pour fournir du carburant à un moteur à combustion interne d'un véhicule ;
un moteur électrique (102) destiné à entraîner la pompe à carburant ;
une unité de commande (103} destinée à commander le moteur électrique ;
l'unité de commande étant conçue pour mettre en œuvre le procédé selon la revendication 1.

5. Dispositif de transport selon la revendication 4,
la variation (203, 204, 205, 206, 207, 208, 209), spécifique à la pompe, du courant de fonctionnement en fonction de la vitesse de rotation à une pression donnée étant mémorisée dans l'unité de commande du dispositif de transport.

6. Dispositif de transport selon la revendication 5,
l'unité de commande étant conçue pour générer un deuxième signal relatif à un dépassement de pression de système critique du dispositif de transport si la pression de système actuelle calculée du dispositif de transport dépasse une valeur limite de pression de système critique prédéfinie ; et
l'unité de commande étant conçue pour désactiver le dispositif de transport si l'unité de commande génère le deuxième signal relatif au dépassement de pression de système critique du dispositif de transport et si la pression de système du dispositif de transport dépasse la valeur limite de pression de système critique pendant une durée prédéfinie.

7. Véhicule (300) muni d'un dispositif de transport (100) selon l'une des revendications 4 à 6.
